# EUROPÄISCHE PATENTSCHRIFT

(11) **EP 4 443 053 B1**
(45) Veröffentlichungstag und Bekanntmachung des Hinweises auf die Patenterteilung: **25.03.2026**
(21) Anmeldenummer: 24166690.8
(22) Anmeldetag: 27.03.2024
(51) Int. Cl.: F23D 14/02, F23N 1/02, F23N 5/00, F23N 5/24

(54) **HEIZGERÄT UND VERFAHREN ZUM BETRIEB EINES HEIZGERÄTES**
HEATING DEVICE AND METHOD FOR OPERATING A HEATING DEVICE
APPAREIL DE CHAUFFAGE ET PROCÉDÉ DE FONCTIONNEMENT D'UN APPAREIL DE CHAUFFAGE

(30) Priorität: 03.04.2023 DE 102023108441
(43) Veröffentlichungstag der Anmeldung: 09.10.2024
(73) Patentinhaber: Viessmann Holding International GmbH, 35108 Allendorf (Eder) (DE)
(72) Erfinder: Gleim, Eugen, 35094 Lahntal (DE); Stutzmann, Sven, 59969 Bromskirchen (DE); Fabrizius, Alexander, 35088 Battenberg (DE); Grün, Julian, 35066 Frankenberg (DE); Dr. Paesler, Lars, 35037 Marburg (DE)
(74) Vertreter: Wolf & Wolf Patentanwaltsgesellschaft mbH

(56) Entgegenhaltungen:
- EP-A1- 4 043 789
- DE-A1- 102018 211 599
- DE-B3- 102020 204 089

## Beschreibung

Die Erfindung betrifft ein Heizgerät gemäß dem Oberbegriff des 5 Patentanspruchs 1 und ein Verfahren zum Betrieb eines Heizgerätes gemäß dem Oberbegriff des Patentanspruchs 4.

Ein Heizgerät und ein Verfahren der eingangs genannten Art sind allgemein bekannt.

Zum Beispiel zeigt EP 4 043 789 A1 ein Heizgerät, bzw. ein Verfahren nach dem Oberbegriff der unabhängigen Ansprüchen. DE 10 2020 204089 B3 und DE 10 2018 211599 A1 zeigen Breitbandlambdasonden zur Verwendung mit wasserstoffbetriebenen Gasbrennern. 1

Gegenständlich betrachtet besteht ein solches Heizgerät aus einem Verbrennungsraum, einem im Verbrennungsraum angeordneten Brenner für gasförmige Brennstoffe, einem im Verbrennungsraum angeordneten Wärmeübertrager und einer mit dem Brenner zusammenwirkenden Brennerregelung. Verfahrensmäßig ausgedrückt, wird bei diesem Verfahren mit einem bzw. dem in einem bzw. dem Verbrennungsraum angeordneten Brenner gasförmiger Brennstoff verbrannt, wobei außerdem der Brenner mit einer bzw. der Brennerregelung zusammenwirkt.

Der Erfindung liegt die Aufgabe zugrunde, ein Heizgerät und ein Verfahren der eingangs genannten Art zu verbessern. Insbesondere soll ein Heizgerät und ein Verfahren geschaffen werden, dass eine besonders gute Verbrennungshygiene (also ein möglichst "sauberes" Abgas) gewährleistet, und zwar insbesondere auch dann, wenn der gasförmige Brennstoff nicht nur Kohlenwasserstoffe, sondern jedenfalls teilweise auch reinen Wasserstoff enthält.

Diese Aufgabe ist einerseits mit einem Heizgerät der eingangs genannten Art durch die im Kennzeichen des Patentanspruchs 1 aufgeführten Merkmale gelöst. Andererseits ist diese Aufgabe mit einem Verfahren der eingangs genannten Art durch die im Kennzeichen des Patentanspruchs 4 aufgeführten Merkmale gelöst.

Nach der Erfindung ist gegenständlich also vorgesehen, dass im Verbrennungsraum zur Überwachung eines Wasserstoffgehalts im Abgas eine mit der Brennerregelung zusammen- und mit Wasserstoff wechselwirkende Breitbandlambdasonde zwischen dem Brenner und dem Wärmeübertrager angeordnet ist.

Verfahrensmäßig ausgedrückt, ist nach der Erfindung vorgesehen, dass eine im Verbrennungsraum zwischen dem Brenner und dem Wärmeübertrager angeordnete, mit Wasserstoff wechselwirkende Breitbandlambdasonde zur Überwachung eines Wasserstoffgehalts im Abgas mit der Brennerregelung zusammenwirkt.

Mit anderen Worten zeichnet sich die erfindungsgemäße Lösung somit dadurch aus, dass zusätzlich zur üblichen Verbrennungsregelung noch eine Breitbandlambdasonde (siehe hierzu auch https://de.wikipedia.org/w/index.php?title=Lambdasonde&oldid= 222721329 und dort insbesondere Abschnitt "Breitbandlambdasonde") eingesetzt wird, mit der es aufgrund möglicher Wechselwirkungen des Abgases mit der Sonde selbst, was weiter unten noch genauer erläutert wird, möglich ist, eine unvollständige Verbrennung, insbesondere bei Wasserstoff enthaltendem Brenngas, noch besser zu erkennen.

Der vorstehend verwendete Begriff "Verbrennungsraum" umfasst dabei den Raum, in dem die Verbrennung stattfindet, also die Brennkammer.

Andere vorteilhafte Weiterbildungen des erfindungsgemäßen Heizgerätes bzw. des erfindungsgemäßen Verfahrens zum Betrieb eines Heizgerätes ergeben sich aus den abhängigen Patentansprüchen.

Das erfindungsgemäße Heizgerät bzw. das erfindungsgemäße Verfahren werden nachfolgend anhand der zeichnerischen Darstellung eines bevorzugten Ausführungsbeispiels näher erläutert.

Es zeigt
- Figur 1: im Schnitt das erfindungsgemäße Heizgerät mit Breitbandlambdasonde.

Das in Figur 1 dargestellte Heizgerät besteht zunächst in bekannter Weise aus einem Verbrennungsraum 1, einem im Verbrennungsraum 1 angeordneten Brenner 2 für gasförmige Brennstoffe (besonders bevorzugt ein sogenannter Vormischbrenner) und einer mit dem Brenner 2 zusammenwirkenden Brennerregelung 3. Dabei ist besonders bevorzugt vorgesehen, dass der Brennstoff mindestens 20-Vol%, bevorzugt mehr als 50-Vol%, ganz besonders bevorzugt mehr als 90-Vol% Wasserstoff enthält. Ferner besteht der weitere Brennstoff vorzugsweise noch aus gasförmigen Kohlenwasserstoffen sowie aus für die Verbrennung inerten Anteilen wie zum Beispiel Stickstoff oder Kohlendioxid. Außerdem ist, wie ersichtlich, im Verbrennungsraum 1 erfindungsgemäß ein Wärmeübertrager 5 angeordnet ist, mit dem Wärme vom Abgas auf ein Heizkreismedium oder dergleichen übertragbar ist bzw. übertragen wird.

Wesentlich für das erfindungsgemäße Heizgerät ist nun, dass im Verbrennungsraum 1 zur Überwachung eines Wasserstoffgehalts im Abgas eine mit der Brennerregelung 3 zusammen- und mit Wasserstoff wechselwirkende Breitbandlambdasonde 4 wischen dem Brenner und dem Wärmeübertrager angeordnet ist.

Noch etwas genauer betrachtet, ist dabei vorgesehen, dass die Breitbandlambdasonde 4 zur Erfassung eines Sauerstoffgehalts eines im Verbrennungsraum 1 befindlichen Abgases ausgebildet ist bzw. dass mit der Breitbandlambdasonde 4 ein Sauerstoffgehalt im Abgas gemessen wird. Die Breitbandlambdasonde weist dabei vorzugsweise einen Sondenkopf mit Zellmembranen aus Zirkoniumdioxid auf.

Dabei ist erfindungsgemäß vorgesehen, dass die Breitbandlambdasonde 4 zwischen dem Brenner 2 und dem (vorstehenden genannten) Wärmeübertrager 5 angeordnet ist, so dass der Sauerstoffgehalt im Abgas mit minimaler Reaktionszeit gemessen werden kann.

In verfahrensmäßigen Worten ausgedrückt, wird zum Betrieb eines bzw. des Heizgerätes mit dem im Verbrennungsraum 1 angeordneten Brenner 2 gasförmiger Brennstoff verbrannt. Dabei wirkt der Brenner 2 mit der Brennerregelung 3 zusammen.

Wesentlich für die erfindungsgemäße Lösung ist dabei, dass eine im Verbrennungsraum 1 zwischen dem Brenner und dem Wärmeübertrager angeordnete, mit Wasserstoff wechselwirkende Breitbandlambdasonde 4 zur Überwachung eines Wasserstoffgehalts im Abgas mit der Brennerregelung 3 zusammenwirkt.

Noch etwas genauer betrachtet, ist dabei bevorzugt vorgesehen, dass aus dem gemessenen Sauerstoffgehalt im Abgas (genauer: aus dem entsprechenden Messwert) mit der Brennerregelung 3 auf einen Wasserstoffgehalt bzw. auf ein Vorhandensein von Wasserstoff im Abgas geschlossen wird. Dabei wird insbesondere die Erkenntnis genutzt, dass es bei einer Verringerung der Zufuhrmenge an gasförmigem Brennstoff eigentlich zu einem Ansteigen des Sauerstoffgehalts im Abgas kommen müsste. Bei einer unvollständigen Verbrennung in der Brennkammer gelangt jedoch auch unverbrannter Wasserstoff in die Messzelle der Breitbandlambdasonde und führt aufgrund lokal heterogen katalysierter Wasserstoffreaktionen in der Sonde zu einem Verbrauch des Oxidators, welches den Messwert verfälscht. Aus physikalischer Sicht kommt es zur Umkehr des Reglersinns der Breitbandlambdasonde, d. h. eine weitere Abmagerung (Verringerung der Brennstoffmenge) geht mit gleichbleibenden bzw. sogar sinkenden gemessenen Sauerstoffwerten einher. In der Brennerregelung 3 sind hierfür bzw. dazu (also zur Ermittlung möglichen Wasserstoffs im Abgas) entsprechende, wahlweise in Form von Soft- und/oder Hardware ausgebildete Mittel vorgesehen.

Zum besseren Verständnis der erfindungsgemäßen Lösung wird auf Folgendes hingewiesen:
Bei einem Verbrennungssystem, welches mit reinen Kohlenwasserstoffen (zum Beispiel Methan) betrieben wird, sind die Zünd- bzw. Explosionsgrenzen, also der Gemischbereich, bei dem die Verbrennung läuft (siehe hierzu insbesondere auch https:// de.wikipedia.org/w/index.php?title=Explosionsgrenze&oldid=214 973830) relativ schmal, so dass bei einer Luftzahlverschiebung die sogenannte Hygienegrenze (Bildung unverbrannter Kohlenwasserstoffe und Kohlenmonoxid) und der Flammenverlust nah beieinander liegen.

Mit zunehmendem Anteil an Wasserstoff im Brenngas steigt die Zündgrenze, so dass eine unvollständige, stabile, magere Verbrennung mit hohen Anteilen von unverbrannten Wasserstoff im Abgas möglich ist. Die Breitbandlambdasonde 4 besitzt in ihrer Messzelle katalytisch aktive Komponenten, welche bei höheren Wasserstoffgehalten (größer 500 ppm) im Abgas zu heterogen katalysierten Reaktionen in der Messzelle führen. Durch die hohe Reaktionsgeschwindigkeit und der Senkung der Aktivierungsenergie wird der Restwasserstoff in der Messzelle vollständig oxidiert, so dass der Sauerstoffgehalt in der Messzelle sinkt. Somit entsteht eine Diskrepanz (Anomalie) zwischen dem realen Sauerstoffgehalt im Abgas und der Messgröße. Dieses Mitkopplungsverhalten kann bei der mageren Verbrennung als unvollständige Verbrennung bewertet werden. In der Folge kann dann zum Beispiel das Verbrennungssystem kontrolliert abgeschaltet werden.

Die erfindungsgemäßen Maßgaben führen also durch das Mitkopplungsverhalten zu einer hygienischen Verbrennung auch im mageren Betrieb. Außerdem ist durch diese Maßgaben eine exakte Luftzahlregelung unabhängig von der Gaszusammensetzung möglich. Schließlich ist durch sie auch noch eine flexible, leistungsabhängige Einstellung der Luftzahl und dadurch ein größerer Betriebs- bzw. Modulationsbereich möglich.

### Bezugszeichenliste

- 1: Verbrennungsraum
- 2: Brenner
- 3: Brennerregelung
- 4: Breitbandlambdasonde
- 5: Wärmeübertrager

## Patentansprüche

1. Heizgerät, umfassend einen Verbrennungsraum (1), einen im Verbrennungsraum (1) angeordneten Brenner (2) für gasförmige Brennstoffe und eine mit dem Brenner (2) zusammenwirkende Brennerregelung (3), wobei im Verbrennungsraum (1) ein Wärmeübertrager (5) angeordnet ist,
**dadurch gekennzeichnet,**
**dass** im Verbrennungsraum (1) zur Überwachung eines Wasserstoffgehalts im Abgas eine mit der Brennerregelung (3) zusammen- und mit Wasserstoff wechselwirkende Breitbandlambdasonde (4) angeordnet ist, wobei die Breitbandlambdasonde (4) zwischen dem Brenner (2) und dem Wärmeübertrager (5) angeordnet ist.

2. Heizgerät nach Anspruch 1,
**dadurch gekennzeichnet,**
**dass** die Breitbandlambdasonde (4) zur Erfassung des Sauerstoffgehalts des im Verbrennungsraum (1) befindlichen Abgases ausgebildet ist.

3. Heizgerät nach Anspruch 1 oder 2,
**dadurch gekennzeichnet,**
**dass** der Brennstoff mindestens 20-Vol% Wasserstoff enthält.

4. Verfahren zum Betrieb eines Heizgerätes, bei dem mit einem in einem Verbrennungsraum (1) angeordneten Brenner (2) gasförmiger Brennstoff verbrannt wird und bei dem der Brenner (2) mit einer Brennerregelung (3) zusammenwirkt, wobei im Verbrennungsraum (1) ein Wärmeübertrager (5) angeordnet ist,
**dadurch gekennzeichnet,**
**dass** eine im Verbrennungsraum (1) angeordnete, mit Wasserstoff wechselwirkende Breitbandlambdasonde (4) zur Überwachung eines Wasserstoffgehalts im Abgas mit der Brennerregelung (3) zusammenwirkt, wobei die Breitbandlambdasonde (4) zwischen dem Brenner (2) und dem Wärmeübertrager (5) angeordnet ist.

5. Verfahren nach Anspruch 4,
**dadurch gekennzeichnet,**
**dass** mit der Breitbandlambdasonde (4) ein Sauerstoffgehalt im Abgas gemessen wird.

6. Verfahren nach Anspruch 5,
**dadurch gekennzeichnet,**
**dass** aus dem gemessenen Sauerstoffgehalt im Abgas mit der Brennerregelung (3) auf einen Wasserstoffgehalt im Abgas geschlossen wird.

## Claims

1. A heating device comprising a combustion chamber (1), a burner (2) for gaseous fuels, which is arranged in the combustion chamber (1), and a burner control (3) which cooperates with the burner (2), wherein a heat exchanger (5) is arranged in the combustion chamber (1),
**characterized**
**in that** a wideband lambda sensor (4), which cooperates with the burner control (3) and interacts with hydrogen, is arranged in the combustion chamber (1) for monitoring a hydrogen content in the waste gas, wherein the wideband lambda sensor (4) is arranged between the burner (2) and the heat exchanger (5).

2. The heating device according to claim 1,
**characterized**
**in that** the wideband lambda sensor (4) is designed for detecting the oxygen content of the waste gas that is located in the combustion chamber (1).

3. The heating device according to claim 1 or 2,
**characterized**
**in that** the fuel contains at least 20 vol% hydrogen.

4. A method for operating a heating device, in which gaseous fuel is combusted using a burner (2) that is arranged in a combustion chamber (1) and in which the burner (2) cooperates with a burner control (3), wherein a heat exchanger (5) is arranged in the combustion chamber (1),
**characterized**
**in that** a wideband lambda sensor (4), which is arranged in the combustion chamber (1) and interacts with hydrogen, cooperates with the burner control (3) for monitoring a hydrogen content in the waste gas, wherein the wideband lambda sensor (4) is arranged between the burner (2) and the heat exchanger (5).

5. The method according to claim 4,
**characterized**
**in that** an oxygen content in the waste gas is measured using the wideband lambda sensor (4).

6. The method according to claim 5,
**characterized**
**in that** a hydrogen content in the waste gas is concluded from the measured oxygen content in the waste gas using the burner control (3).

## Revendications

1. Appareil de chauffage, comprenant une chambre de combustion (1), un brûleur (2) placé dans une chambre de combustion (1) pour des combustibles gazeux et une régulation de brûleur (3), coopérant avec le brûleur (2), dans la chambre de combustion (1) étant placé un échangeur thermique (5),
**caractérisé**
**en ce que** dans la chambre de combustion (1) est placée une sonde lambda (4) à large bande, coopérant avec la régulation de brûleur (3) et interagissant avec l'hydrogène, pour superviser une teneur en hydrogène dans les gaz de fumée, la sonde lambda (4) à large bande étant placée entre le brûleur (2) et l'échangeur thermique (5).

2. Appareil de chauffage selon la revendication 1,
**caractérisé**
**en ce que** la sonde lambda (4) à large bande est conçue pour détecter la teneur en oxygène des gaz de fumée se trouvant dans la chambre de combustion (1).

3. Appareil de chauffage selon la revendication 1 ou 2,
**caractérisé**
**en ce que** le combustible contient au moins 20 % en volume d'hydrogène.

4. Procédé opérationnel d'un appareil de chauffage, lors duquel un combustible gazeux est brûlé à l'aide d'un brûleur (2) placé dans une chambre de combustion (1) et lors duquel le brûleur (2) coopère avec une régulation de brûleur (3), dans la chambre de combustion (1) étant placé un échangeur thermique (5),
**caractérisé**
**en ce que** pour superviser la teneur en hydrogène dans les gaz de fumée, une sonde lambda (4) à large bande placée dans la chambre de combustion (1), interagissant avec de l'hydrogène coopère avec la régulation de brûleur (3), la sonde lambda (4) à large bande étant placée entre le brûleur (2) et l'échangeur thermique (5).

5. Procédé selon la revendication 4,
**caractérisé**
**en ce qu'**une teneur en oxygène dans les gaz de fumée est mesurée à l'aide de la sonde lambda (4) à large bande.

6. Procédé selon la revendication 5,
**caractérisé**
**en ce qu'**à partir de la teneur en oxygène dans les gaz de fumée, une teneur en hydrogène dans les gaz de fumée est déduite à l'aide de la régulation de brûleur (3).
